# EUROPÄISCHE PATENTSCHRIFT

(11) **EP 0 271 702 B1**
(45) Veröffentlichungstag und Bekanntmachung des Hinweises auf die Patenterteilung: **07.10.1992**
(21) Anmeldenummer: 87116360.6
(22) Anmeldetag: 06.11.1987
(51) Int. Cl.: F15B 1/06

(54) **Ölbehälter zur Ölversorgung von hydraulischen Arbeitskreisen mit Speicherfunktion und zur Wiederaufnahme rückgeleiteten Öles**
Oil container for supplying hydraulic working circuits serving for accumulation and resumption of returned oil
Réservoir d'huile pour l'alimentation d'un circuit hydraulique de travail avec la fonction d'accumulation et pour la reprise d'huile retournée

(30) Priorität: 18.12.1986 DE 3643265
(43) Veröffentlichungstag der Anmeldung: 22.06.1988
(73) Patentinhaber: MAN Nutzfahrzeuge Aktiengesellschaft, 80976 München (DE)
(72) Erfinder: Hörmann, Rudolf, D-8060 Dachau (DE)

(56) Entgegenhaltungen:
- DE-A- 2 715 569
- DE-A- 3 513 143
- US-A- 4 210 176
- SOVIET INVENTIONS ILLUSTRATED,Derwent Publications Ltd, Sektion Mechanik,Woche 8736, Zusammenfassung Nr.255554,Q57,16.Sep.1987 &SU-A-1285219(DNEPR HEAVY PRESS),23.Jan.1987
- HYDRAULICS AND PNEUMATICS. no. 7, Juli 1980, CLEVELAND US Seiten 90 - 92; P.C.Hyde: "Reservoir for mobile equipment: a design primer "
- DE-Zeitschrift "Fluid", Oktober 1974,S.52 bis 55

## Beschreibung

Die Erfindung betrifft einen als Multifunktionsorgan ausgebildeten Ölbehälter mit Merkmalen entsprechend dem Oberbegriff des Anspruchs 1.

Ein solcher Ölbehälter ist aus der US-A-4, 210 176 bekannt. Dabei ist eine solche Unterteilung des Ölbehälters durch Trennwände vorgenommen, daß der Einspeiseraum und Vorratsraum im unteren Behälterbereich und der Überleitraum im oberen Behälterbereich, beide vorgenannte Räume überdeckend, angeordnet ist. Außerdem findet eine Entlüftung der beiden unteren Räume durch ein oben an der Trennwand mittig angesetztes Entlüftungsrohr statt. Diese Methode bedingt aber-wie in der Zeichnung dargestellt-einen Einspeiseraum und einen Vorratsraum miteinem trapez-förmigen Querschnitt oben begrenzt durch die entsprechend dachförmig ausgebildete Trennwand zum Überleitraum, um ein Aufsteigen und Hinführen der abgeschiedenen Luftblasen zu dem an der höchsten Stelle gegebenen Entlüftungsrohr überhaupt zu ermöglichen. Einspeiseraum und Vorratsraum sind voneinander durch eine vertikale, von Behälterboden bis zur dachförmigen Trennwand reichende ölundurchlässige Trennwand gegeneinander abgeschottet. Hinsichtlich der dachförmigen, den Überleitraum vom Einspeiseraum und Vorratsraum trennenden Wand kann aber nicht im Sinne des Wortes von einer ,,öldurchlässigen Trennwand" gesprochen werden, weil diese zu etwa 90% aus einem ölundurchlässigen Materialbereich besteht und das Öl jeweils nur durch kleine randseitige Öffnungen am jeweils tiefsten Punkt vom Einspeiseraum in den Überleitraum und von diesem in den Vorratsraum übertreten kann. Außerdem ist mit solchermaßen gestalteten Trennwänden keine Filterung des Öles möglich.

Darüber hinaus ist aus der DE-Zeitschrift "fluid, Oktober 1974, Seiten 52 bis 55" ein Ölbehälter bekannt, der bestimmte Funktionen erfüllen soll und kann. Dieses führt im Ergebnis aber nur zu einem Zwei-Kammer-Behälter mit einem Einspeiseraum für rückgeleitetes Öl und einen Vorratsraum für gereinigtes Öl. Die beiden nebeneinander in gerader Durchströmungsrichtung angeordneten Räume sind lediglich durch eine einzige öldurchlässige Trennwand unterteilt. Diese Trennwand sorgt für eine Beruhigung, Filterung und Luftbefreiung des rückgeleiteten Öles. Eine Kühlung erscheint kaum möglich. Außerdem ist die Beruhigung, Filterung und Luftbefreiung des Öles innerhalb des bekannten Behälters von der Wirksamkeit der einzigen Trennwand abhängig, wobei diese je nach Gattung in der Regel entweder für den einen oder den anderen Zweck bedingt tauglich ist.

Aus einem solchen Ölbehälter kann in einem Anwendungsfall beispielsweise mittels einer Pumpe Hydrauliköl abgepumpt und hydraulischen Arbeitskreisen einer Anlage zugeführt werden.

Bei dem Öl, das in den Ölbehälter rückgeleitet wird, handelt es sich um Leckageöl oder um, z.B. durch Druckbegrenzungsventile, abgesteuertes Öl. Dieses rückgeleitete Hydrauliköl hat in der Regel eine erhöhte Temperatur und kann mit Luft und Mikropartikeln durchsetzt sein. Üblicherweise sollte das aus dem Ölbehälter in den Kreislauf rückzuführende Hydrauliköl eine bestimmte Temperatur nicht überschreiten, sauber und blasenfrei sein. Hierfür sind bislang alternativ auch externe Kühlvorrichtungen, Filter und Luftabscheider vorgesehen worden. Dies erhöht jedoch in beträchtlichem Umfang den Kostenaufwand sowie den Platzbedarf der Anlage als solches.

Darüber hinaus kann es z.B. für Reparaturzwecke notwendig sein, daß aus einem Speicher, der ein Teil eines hydraulischen Arbeitskreises bildet, das von diesem aufgenommene Öl abgelassen werden muß. Auch hierfür sind in der Regel eigene Behälter bereitzustellen.

Es ist daher Aufgabe der Erfindung, einen Ölbehälter der eingangs genannten Art so auszubilden, daß mit vergleichsweise einfachen Mitteln alle für die Wiederaufbereitung von aus hydraulischen Arbeitskreisen rückgeleitetem Öl notwendigen Maßnahmen durchgeführt werden können.

Diese Aufgabe ist erfindungsgemäß durch einen gattungsgemäßen Ölbehälter mit den im Kennzeichen des Anspruchs 1 angegebenen Merkmalen gelöst.

Mit dem so ausgestalteten Ölbehälter kann auf einfache Weise rückgeleitetes Öl wirksam gekühlt, gefiltert, beruhigt und von Luftanteilen befreit werden, so daß im Vorratsraum des Ölbehälters dann wieder ein hervorragend aufbereitetes, in die hydraulischen Arbeitskreise rückspeisbares Öl zur Verfügung steht. In den Sammelraum kann z.B. bei Reparaturen das Öl ausden Arbeitskreisen und insbesondere dem bzw. den Speichern abgelassen und nach Beendigung der Reparatur auch wieder in das System rückgeleitetwerden. Hierdurch kann die umständliche Bereithaltung von eigenständigen Ablaßbehältern entfallen.

Vorteilhatte Ausgestaltungen und Weiterbildungen des erfindungsgemäßen Ölbehälters sind in den Unteransprüchen gekennzeichnet.

Nachstehend sind Einzelheiten des erfindungsgemäßen Ölbehälters anhand der Zeichnung näher erläutert. In der Zeichnung zeigen:
- Figur 1: weitgehend schematisiert ein Ausführungsbeispiel des Ölbehälters in Perspektivansicht,
- Figur 2: einen Längsschnitt durch den Ölbehälter gemäß Figur 1,
- Figur 3: eine Draufsicht auf den Ölbehalter gemäß Figur 1,
- Figur 4: den Funktionsweg des in den Ölbehälter gemäß Figur 1 rückgeleiteten Öles,
- Figur 5: eine Variante des Ölbehälters gemäß Figur 1 mit zusätzlicher Kühlung des in diesen rückgeleiteten Öles.

Der in der Zeichnung mit 1 bezeichnete Ölbehälter ist einem Hydrosystem mit hydraulischen Arbeitskreisen und einem oder mehreren hydraulichen Speichern HDS, NDS - siehe Figur 4 - zugeordnet. Dieses Hydrosystem kann beispielsweise Teil von hydrostatischen Antriebseinrichtungen, Bremseinrichtungen, Bremsenergierückgewinnungseinrichtungen, Arbeitseinrichtungen in Fahrzeugen, beispielsweise Nutzfahrzeugen, Hub-, Förder-, oder dergleichen Anlagen sein.

Der Ölbehälter 1 besteht aus einer Außenwand 2 , einem Boden 3 und einem Deckel 4 . Im Ölbehälter 1 sind mehrere Funktionsräume vorgesehen, nämlich ein Sammelraum 5 , ein Einspeiseraum 6 , ein Überleitraum 7 und ein Vorratsraum 8 . Diese Funktionsräume sind durch interne Aufteilung des Ölbehälters 1 durch Trennwände gegeneinander abgegrenzt. Der Sammelraum 5 , welcher zum bedarfsweisen Aufnehmen zumindest eines Großteils der systeminternen Ölmenge beispielsweise im Falle der Reparatur dient, ist durch das Vorsehen eines eine ölundurchlässige Trennwand bildenden Zwischenbodens 9 realisiert, der den Ölbehälter 1 quer unterteilt und beim dargestellten Ausführungsbeispiel zusammen mit dem oberen Behälterteil raummäßig den Sammelraum 5 begrenzt. Der untere Behälterteil ist beim dargestellten Ausführungsbeispiel durch eine ölundurchlässige Trennwand 10 sowie zwei sich endseitig, beiderseits derselben anschließende öldurchlässige Trennwände 11, 12 zur Bildung des Einspeiseraumes 6, des Überleitraumes 7 und des Vorratsraumes 8 unterteilt. Dabei erstrecken sich die Trennwände 10, 11, 12 jeweils von der Innenseite der Außenwand 2 des Ölbehälters 1 ausgehend zwischen dem Ölbehälter-Boden 3 und dem Zwischenboden 9 . Der Einspeiseraum 6 dient zur Aufnahme von Leckageöl bzw. von aus den hydraulischen Arbeitskreisen abgesteuertem Öl, wobei an der Außenwand 2 des Ölbehälters 1 im Bereich des Einspeiseraumes 6 eine Öffnung und unter Abdekkung derselben außen davor Vorkehrungen, z.B. in Form eines Anschlußblockes 13 , für den Anschluß von Leckageöl- und Absteuerölrückleitungen 14, 15 vorgesehen sind. Ausgangs des Einspeiseraumes 6 schließt sich, von diesem getrennt durch die öldurchlässige Wand (11), der Überleitraum 7 an. Letzterer ist über eine, beispielsweise mittels eines Hahnes 16 , gegebenenfals auch mittels eines fernsteuerbaren Ventils, absperrbare Leitung 17 mit dem Sammelraum 5 verbunden. Auf diese Weise ist eine Einleitung von Öl aus dem System und eine Wiedereinleitung dieses Öles in das System ölbehälterintern über den Überleitraum 7 durchführbar. Das aus dem System abzulassende Öl könnte jedoch auch direkt dem Sammelraum 5 zugeführt und gegebenenfalls aus diesem auch direkt wieder in das System rückgeleitet werden.

Außerdem steht der Überleitraum 7 mit dem Vorratsraum 8 in Verbindung, wobei der Überleitraum 7 ausgangs vom Vorratsraum 8 durch die öldurchlässige Trennwand 12 getrennt ist. Das in den Ölbehälter 1 rückgeleitete Leckageöl bzw. das aus den hydraulischen Arbeitskreisen abgesteuerte Öl gelangt, wie aus dem Schema gemäß Figur 4 ersichtlich, zunächst in den Einspeiseraum 6 und fließt dann weiter durch die öldurchlässige Trennwand 11 in den Überleitraum 7 und von diesem dann durch die öldurchlässige Trennwand 12 in den Vorratsraum 8 . Während dieser Durchströmung wird das in den Einspeiseraum 6 eingespeiste Öl beruhigt, gekühlt, gefiltert und von etwaigen vorhandenen Luftanteilen befreit. Die Beruhigung, Filterung und Luftabscheidung erfolgt dabei an und in Verbindung mit den öldurchlässigen Trennwänden 11, 12 . Im Bereich des Vorratsraumes 8 sind an der Außenwand 2 des Ölbehalters 1 Vorkehrungen, z.B. ein Rohrstutzen 18 mit Anschlußflansch, zur Herstellung der Verbindung mit einer Pumpe P vorgesehen, mit der Öl aus dem Vorratsraum 8 in die hydraulischen Arbeitskreise einspeisbar ist. Am Vorratsraum 8 ist des weiteren ein bis zur Außenseite des Ölbehälters 1 führender Öleinfüllstutzen 19 angeschlossen, der beim dargestellten Ausführungsbeispiel am Zwischenboden 9 befestigt, insbesondere angeschweißt ist, nach oben aus dem Ölbehälter 1 herausragt und dort durch einen Deckel 20 mit Entlüftungsvorrichtung verschließbar ist. Ferner ist zumindest einem Großteil, vorzugsweise jedoch allen der Räume 5, 6, 7, 8 jeweils eine Ölablaßschraube 21 an geeigneter Stelle der Außenseite des Ölbehälters 1 zugeordnet. Darüber hinaus sind zumindest einem Teil der Räume 5, 6, 7, 8 zur Anzeige des jeweiligen Ölfüllstandes entsprechende Anzeigeinstrumente zugeordnet. Diese können direkt an Ölbehälter 1 angebracht und/oder für Fernüberwachung mit entsprechenden, am bzw. im Ölbehälter 1 angebrachten Niveaugebern über Geberleitungen verbunden sein. Im dargestellten Ausführungsbeispiel sind dabei ein Schauglas 22 für den Ölstand dem Überleitraum 7 , ein Schauglas 29 für den Ölstand dem Sammelraum 5 sowie ein Niveaugeber 23 für den Vorratsraum 8 zugeordnet. Der Niveaugeber 23 ist mit seinen Ölstandsgeberorganen 25 in bzw. an einem Steigrohr 24 angeordnet, das am Zwischenboden 9 befestigt ist und sich durch den Sammelraum 5 zur Oberseite des Ölbehälters 1 erstreckt. Dieses Steigrohr 24 ist mit einem Deckel 26 versehen, an dem ein Niveaugeber 23 angeordnet ist.

Die beiden öldurchlässigen Trennwände 11, 12 sind vorzugsweise austauschbar im Ölbehälter 1 angeordnet und können in diesem Fall beispielsweise als vom Boden 3 oder der Außenwand 2 des Ölbehälters 1 her durch entsprechende Öffnungen einführbare bzw. wie der herausnehmbare und im Inneren des Ölbehälters in entsprechenden Führungen aufnehmbare Einschuborgane ausgebildet sein, was im dargestellten Ausführungsbeispiel der Fall und schematisiert angedeutet ist.

Um etwaige notwendige Reinigungen seiner Räume 5, 6, 7, 8 zu ermöglichen, ist es zweckmäßig, wenn der Ölbehälter 1 mit einem abnehmbaren Deckel 4 , gegebenenfalls auch mit abnehmbarem Boden 3 oder abnehmbaren Außenwandteilen ausgestattet ist.

Der Ölbehälter 1 ist an geeigneter Stelle der mit Öl zu versorgenden bzw. entsorgenden Anlage angeordnet. Sofern die Umgebungsbedingungen, denen der Ölbehälter 1 ausgesetzt ist, insbesondere die Umgebungsluftbedingungen und Umgebungstemperaturbedingungen, nicht für eine ausreichende Kühlung des Ölbehälters 1 genügen, dann ist diesem eine zusätzliche Kühleinrichtung zuzuordnen, die an seiner Außenseite und/oder in seinem Innenraum, z.B. wie in Figur 5 gezeigt, in Form durchgeführter Kühlschlangen 27 wirksam werden kann. Generell können zur Überwachung der Öltemperatur im Ölbehälter 1 an geeigneten Stellen, z.B. im Bereich des Einspeiseraumes 6 und des Vorratsraumes 8 , Temperaturfühler 28 vorhanden sein, die mit externen Anzeigeinstrumenten und gegebenenfalls mit Regeleinrichtungen für die Steuerung der Kühlmittelzufuhr zum Ölbehälter 1 verbunden sind.

Mit dem erfindungsgemäßen Ölbehälter ist somit ein Organ geschaffen, in dem praktisch alle für die Wiederaufbereitung rückgeleiteten Öles notwendigen Maßnahmen mit vergleichsweise einfachen Mitteln durchführbar sind. Der Ölbehälter ist unkompliziert aufgebaut und daher auch günstig herzustellen.

## Patentansprüche

1. Als Multifunktionsorgan ausgebildeter Ölbehälter (1) für Hydrosysteme mit Druckspeicher (HDS, NDS) aufweisenden Arbeitskreisen, der durch interne Trennwände (9, 10, 11, 12) in mehrere Funktionsräume unterteilt ist, nämlich einen Einspeiseraum (6) für rückgeleitetes Öl, einen sich ausgangs des letzteren anschließenden, von diesem durch eine Öl durchlassende Trennwand (11) getrennten Überleitraum (7) und einen sich ausgangs des letzteren anschließenden, von diesem ebenfalls durch eine Öl durchlassende Trennwand getrennten Vorratsraum (8) zur Ölversorgung angeschlossener hydraulischer Arbeitskreise, so daß in den Ölbehälter (1) rückgeleitetes Öl beim Durchströmen des Einspeiseraumes (6) und des Überleitraumes (7) zum Vorratsraum (8) gekühlt, beruhigt und von Luftanteilen befreit wird, dadurch gekennzeichnet, daß der Ölbehälter (1) auch noch einen vierten Funktionsraum, nämlich einen Sammelraum (5) zum bedarfsweisen Aufnehmen zumindest eines Großteils der in den mit Druckspeichern (HDS, NDS) versehenen hydraulischen Arbeitskreisen befindlichen Ölmenge aufweist, daß der Ölbehälter (1) zur Bildung der Funktionsräume (5, 6, 7, 8) durch einen eine ölundurchlässige Trennwand bildenden Zwischenboden (9) quer unterteilt ist, der zusammen mit dem oberen Ölbehälterteil den Sammelraum (5) begrenzt, während der untere Ölbehälterteil zum Teil in Längsrichtung durch eine ölundurchlässige Trennwand (10) sowie endseitig daran anschließend durch die zwei in Querrichtung angebrachten öldurchlässigen Trennwände (11, 12) zur Bildung des Einspeiseraumes (6), des Überleitraumes (7) und des Vorratsraumes (8) unterteilt ist, wobei sich die öldurchlässigen Trennwände (11, 12) zwischen den Innenseiten der Außenwände (2) des Ölbehälters, dem Boden (3) und dem Zwischenboden (9) erstrecken und auch für eine Filterung des durchströmenden Öles ausgebildet sind.

2. Ölbehälter nach Anspruch 1, dadurch gekennzeichnet, daß zumindest einem Teil der Funktionsräume (5, 6, 7, 8) zur Anzeige des Ölfüllstandes entsprechende Anzeigeninstrumente (22, 29) zugeordnet sind, die direkt am Ölbehälter (1) angebracht und/oder für eine Fernüberwachung mit entsprechenden am bzw. im Ölbehälter (1) angebrachten Niveaugebern (23) über Geberleitungen verbunden sind.

3. Ölbehälter nach Anspruch 1, dadurch gekennzeichnet, daß an dessen einer Außenwand (2) im Bereich des Einspeiseraumes (6) Vorkehrungen wie ein Anschlußblock (13) für den Anschluß von Leckageöl-und Absteuerölrückleitungen (14, 15) vorgesehen sind, daß ferner im Bereich des Vorratsraumes (8) Vorkehrungen wie ein Rohrstutzen (18) mit Anschlußflansch zur Herstellung der Verbindung mit einer dem System Öl zuführenden Pumpe (P) vorgesehen sind, daß am Vorratsraum (8) ferner ein bis zur Außenseite (4) des Ölbehälters (1) führender Öleinfüllstutzen (19) angeschlossen ist, und daß außerdem zumindest einem Großteil der Funktionsräume (5, 6, 7, 8) jeweils eine an geeigneter Stelle der Außenseite (2) des Ölbehälters (1) angeordnete Ölablaßschraube (21) zugeordnet ist.

4. Ölbehälter nach Anspruch 2, dadurch gekennzeichnet, daß zumindest am Vorratsraum (8) ein den Niveaugeber (23) mit Ölstandsfühler (25) aufnehmendes Steigrohr (24) angeschlossen ist.

5. Ölbehälter nach einem der vorhergehenden Ansprüche, dadurch gekennzeichnet, daß die beiden öldurchlässigen Trennwände (11, 12) austauschbar im Ölbehälter (1) angeordnet sind und als vom Boden (3) oder von der Außenwand (2) des Ölbehälters (1) her durch entsprechende Öffnungen einführbare bzw. wieder herausnehmbare und im Inneren des Ölbehälters (1) in entsprechenden Führungen aufnehmbare Einschuborgane ausgebildet sind.

6. Ölbehälter nach einem der vorhergehenden Ansprüche, dadurch gekennzeichnet, daß das rückgeleitete Öl durch eine externe Zuführung von Kühlmittel an den Ölbehälter (1) und/oder duch eine interne Durchleitung (27) von Kühlmittel mit einer entsprechenden Regelungseinrichtung auf eine erforderliche Temperatur abkühlbar ist.

7. Ölbehälter nach einem der vorhergehenden Ansprüche, dadurch gekennzeichnet, daß der Ölbehälter (1) für eine etwaige Reinigung mit einem abnehmbaren Deckel (4) und/oder mit einem abnehmbaren Boden (3) und/oder mit einer abnehmbaren Außenwand (2) ausgestattet ist.

8. Ölbehälter nach einem der vorhergehenden Ansprüche, dadurch gekennzeichnet, daß der Sammelraum (5) durch eine - beispielsweise mittels eines Hahnes (16) - absperrbare Leitung (17) mit dem Überleitraum (7) verbunden ist.

9. Ölbehälter nach einem der vorhergehenden Ansprüche, dadurch gekennzeichnet, daß im Ölbehälter (1) zur Überwachung der Öltemperatur des rückgeleiteten und wiederaufbereiteten Öles Temperaturfühler (28) an geeigneten Stellen angebracht sind, die mit externen Anzeigeinstrumenten und gegebenenfalls mit Regeleinrichtungen für die Steuerung der Kühlmittelzufuhr (27) zum Ölbehälter (1) verbunden sind.

## Claims

1. Oil container (1), constructed as a multi-functional element, for hydraulic systems with working circuits having a pressure accumulator (HDS, NDS), which oil container (1) is divided by internal separating walls (9, 10, 11, 12) into a plurality of functional compartments, namely: an infeed compartment (6) for returned oil; a transfer compartment (7) connected to the outlet of the latter and separated therefrom by an oil-permeable separating wall (11); and a reservoir compartment (8), connected to the outlet of the latter and also separated therefrom by an oil-permeable separating wall, for the supply of oil to connected hydraulic working circuits, so that oil returned to the oil container (1), on flowing through the infeed compartment (6) and the transfer compartment (7) to the reservoir compartment (8), is cooled, calmed and freed of air portions, characterized in that the oil container (1) also has a fourth functional compartment, namely a collecting compartment (5) for receiving where necessary at least a substantial part of the quantity of oil in the hydraulic working circuit provided with pressure accumulators (HDS, NDS), in that the oil container (1) is divided transversely to form the functional compartments (5, 6, 7, 8) by an intermediate floor (9) forming an oil-impermeable separating wall and, together with the upper oil container part, defining the collecting compartment (5), while the lower oil container part is divided partly in the longitudinal direction by an oil-impermeable separating wall (10) and connected thereto on the end side by the two oil-permeable separating walls (11, 12), mounted in the transverse direction, to form the infeed compartment (6), the transfer compartment (7) and the reservoir compartment (8), the oil-permeable separating walls (11, 12) extending between the insides of the outer walls (2) of the oil container, the floor (3) and the intermediate floor (9), and also being constructed for filtering the oil flowing through.

2. Oil container according to Claim 1, characterized in that there are associated with at least some of the functional compartments (5, 6, 7, 8) for display of the oil level appropriate display instruments (22, 29) which are mounted directly on the oil container (1) and/or are connected, for remote monitoring by means of appropriate level detectors (23) mounted on or in the oil container (1), by way of detector lines.

3. Oil container according to Claim 1, characterized in that there are provided on one outer wall (2) thereof, in the region of the infeed compartment (6), measures such as a terminal block (13) for connecting leakage oil and discharge oil return lines (14, 15), in that furthermore in the region of the reservoir compartment (8) there are provided measures such as a pipe connection (18) with connection flange for providing the connection to a pump (P) supplying oil to the system, in that there is connected to the reservoir compartment (8) furthermore an oil charging connection (19) leading to the outside (4) of the oil container (1), and in that moreover there is associated with at least a substantial part of the functional compartments (5, 6, 7, 8) in each case an oil drainage screw (21) arranged at a suitable position on the outer side (2) of the oil container (1).

4. Oil container according to Claim 2, characterized in that an upright pipe (24) receiving the level detector (23) with the oil level sensor (25) is connected at least to the reservoir compartment (8).

5. Oil container according to one of the preceding claims, characterized in that the two oil-permeable separating walls (11, 12) are arranged replaceably in the oil container (1) and are constructed as insertion elements which may be introduced or removed again through appropriate openings from the floor (3) or from the outer wall (2) of the oil container (1) and can be received in the interior of the oil container (1) in appropriate guides.

6. Oil container according to one of the preceding claims, characterized in that the returned oil can be cooled to a required temperature by an external supply of coolant to the oil container (1) and/or by an internal passage (27) of coolant using an appropriate regulating apparatus.

7. Oil container according to one of the preceding claims, characterized in that the oil container (1) is equipped with a removable cover (4) and/or with a removable floor (3) and/or with a removable outer wall (2) for any cleaning.

8. Oil container according to one of the preceding claims, characterized in that the collecting compartment (5) is connected to the transfer compartment (7) by a line (17) which can be shut off - for example by means of a tap (16).

9. Oil container according to one of the preceding claims, characterized in that there are mounted in the oil container (1) for monitoring the oil temperature of the returned and reprocessed oil temperature sensors (28) at suitable positions, which are connected to external display instruments and may be connected to regulating apparatus for controlling the coolant supply (27) to the oil container (1).

## Revendications

1. Réservoir d'huile (1) réalisé sous la forme d'un organe en fonctions multiples pour des systèmes hydrauliques comportant des circuits de travail avec des accumulateurs de pression (HDS, NDS), réservoir qui est subdivisé en plusieurs chambres fonctionnelles par des parois de séparation internes (9, 10, 11, 12), à savoir une chambre d'alimentation (6) pour l'huile retournée, une chambre de transit (7) se raccordant à la sortie de la précédente et séparée de celle-ci par une paroi de séparation (11) perméable à l'huile, et une chambre de réserve (8) se raccordant à la sortie de la précédente, également séparée de celle-ci par une paroi de séparation perméable à l'huile, et prévue pour alimenter en huile des circuits hydrauliques de travail raccordés au réservoir, de sorte que l'huile ramenée dans le réservoir d'huile (1), lors de son passage à travers la chambre d'alimentation (6) et la chambre de transit (7) vers la chambre de réserve (8), se repose et est libérée de ses inclusions d'air, réservoir d'huile caractérisé en ce qu'il comporte également encore une quatrième chambre fonctionnelle, à savoir une chambre collectrice (5) pour recevoir en cas de besoin, au moins une majeure partie de la quantité d'huile se trouvant dans les circuits hydrauliques de travail munis d'accumulateurs sous pression (HDS, NDS), en ce que le réservoir d'huile (1), pour permettre de constituer les chambres fonctionnelles (5, 6, 7, 8) est divisé transversalement par un fond intermédiaire (9) constituant une paroi de séparation imperméable à l'huile, et qui conjointement avec la partie supérieure du réservoir d'huile, délimite la chambre collectrice (5), tandis que la partie inférieure du réservoir d'huile est subdivisée en partie dans le sens longitudinal, par une paroi de séparation (10) non perméable à l'huile, ainsi que par deux parois de séparation (11, 12) perméables à l'huile, rapportées dans le sens transversal à l'extrémité de la paroi (10), pour former la chambre d'alimentation (6), la chambre de transit (7), et la chambre de réserve (8), tandis que les parois de séparation (11, 12) perméables à l'huile, s'étendent entre les faces internes des parois externes (2) du réservoir d'huile, le fond (3) et le fond intermédiaire (9), et sont également prévues pour une filtration de l'huile qui les traverse.

2. Réservoir d'huile selon la revendication 1, caractérisé en ce qu'au moins à une partie des chambres fonctionnelles (5, 6, 7, 8) sont associés des instruments (22, 29) appropriés pour indiquer le niveau de l'huile de remplissage, ces instruments étant directement rapportés sur le réservoir d'huile (1) et/ou, pour permettre une surveillance à distance, étant raccordés par l'intermédiaire de liaisons à des indicateurs de niveau appropriés (23) logés sur ou dans le réservoir d'huile (1).

3. Réservoir d'huile selon la revendication 1, caractérisé en ce que sur l'une de ses parois externes (2) dans la zone de la chambre d'alimentation (6), il est prévu des dispositions, telles qu'un bloc de raccordement (13) pour le raccordement de canalisations de retour (14, 15) d'huile de fuite et d'huile dérivée, en ce qu'en outre, dans la zone de la chambre de réserve (8) il est prévu des dispositions, telles qu'une tubulure (18) avec une bride de raccordement pour réaliser la liaison avec une pompe (P) amenant l'huile au système, en ce que, à la chambre de réserve (8) est en outre raccordée, une tubulure de remplissage d'huile (19) allant jusqu'à la face externe (4) du réservoir d'huile (1) et en ce qu'en outre, à au moins une grande partie des chambres fonctionnelles (5, 6, 7, 8) est respectivement associée une vis de vidange d'huile (21) disposée à un emplacement approprié de la face externe (2) du réservoir d'huile (1).

4. Réservoir d'huile selon la revendication 2, caractérisé en ce qu'un tube ascendant (24) recevant l'indicateur de niveau (23) avec le détecteur de niveau d'huile (25) est raccordé au moins à la chambre de réserve (8).

5. Reservoir d'huile selon une des précédentes revendications, caractérisé en ce que les deux parois de séparation (11, 12) perméables à l'huile sont agencées dans le réservoir d'huile (1) de façon à pouvoir être changées, et sont réalisées sous la forme d'organes d'insertion susceptibles d'être introduits ou bien d'être à nouveau enlevés à partir de la paroi externe (2) du réservoir d'huile (1) à travers des ouvertures appropriées, et susceptibles d'être recueillis dans les guidages appropriés, à l'intérieur du réservoir d'huile (1).

6. Réservoir d'huile selon une des précédentes revendications, caractérisé en ce que l'huile retournée est susceptible d'être refroidie à une température nécessaire par un apport externe de fluide de refroidissement sur le réservoir d'huile (1) et/ou par une circulation interne (27) de fluide de refroidissement avec un dispositif de régulation approprié.

7. Réservoir d'huile selon une des précédentes revendications, caractérisé en ce que, pour un nettoyage éventuel, il est équipé d'un couvercle amovible (4) et/ou d'un fond amovible (3) et/ou d'une paroi externe amovible (2).

8. Réservoir d'huile selon une des précédentes revendications, caractérisé en ce que la chambre collectrice (5) est reliée à la chambre de transit (7) par une canalisation (17) susceptible d'être fermée, par exemple au moyen d'un robinet (16).

9. Réservoir d'huile selon une des précédentes revendications, caractérisé en ce que pour surveiller la température de l'huile retournée et de l'huile régénérée, des détecteurs de température (28) sont rapportés à des emplacements appropriés dans le réservoir d'huile (1), ces détecteurs étant reliés à des instruments externes d'affichage, et, éventuellement à des dispositifs de réglage pour commander l'apport (27) du fluide de refroidissement au réservoir d'huile (1).
